# EUROPÄISCHE PATENTSCHRIFT

(11) **EP 0 215 369 B1**
(45) Veröffentlichungstag und Bekanntmachung des Hinweises auf die Patenterteilung: **11.09.1991**
(21) Anmeldenummer: 86112139.0
(22) Anmeldetag: 02.09.1986
(51) Int. Cl.: F01P 11/02

(54) **Ausgleichsbehälter für Kühlflüssigkeit**
Compensation container for a liquid coolant
Réservoir de compensation pour liquide de refroidissement

(30) Priorität: 17.09.1985 DE 3533094
(43) Veröffentlichungstag der Anmeldung: 25.03.1987
(73) Patentinhaber: Behr GmbH & Co., D-70469 Stuttgart (DE)
(72) Erfinder: Dobler, Helmut, D-7251 Hemmingen (DE); Jenz, Siegfried, D-7132 Illingen (DE)
(74) Vertreter: Wilhelm, Hans-Herbert, Dr.-Ing.

(56) Entgegenhaltungen:
- EP-A- 0 171 623
- EP-A- 0 213 414
- DE-A- 2 852 725
- US-A- 2 408 374
- US-A- 4 480 598

## Beschreibung

Die Erfindung betrifft einen Ausgleichsbehälter eines Kühlflüssigkeitskreislaufes eines Verbrennungsmotors mit einer Auffüllkammer zur Aufnahme von Kühlflüssigkeit, einer mittels einer Trennwand davon abgetrennten Ausdehnungskammer und einer Verbindungsleitung, die einen oberen Bereich der Auffüllkammer mit einem unteren Bereich der Ausdehnungskammer verbindet.

Ein derartiger Kühlmittelausgleichsbehälter ist aus der DE-OS 28 52 725 bekannt. Dort ist der Behälter mittels einer senkrecht angeordneten Trennwand in eine Auffüllkammer und eine Ausdehnungskammer aufgeteilt. Der obere Bereich der Auffüllkammer ist über eine Leitung mit dem unteren Bereich der Ausdehnungskammer verbunden. Normalerweise ist die Auffüllkammer bis zu einer bestimmten Höhe mit Kühlflüssigkeit gefüllt. Bei starker Erwärmung und damit volumenmäßiger Ausdehnung der Kühlflüssigkeit läuft diese von der Auffüllkammer über die Leitung in die Ausdehnungskammer und wird bei nachfolgender Abkühlung der Kühlflüssigkeit wieder in die Auffüllkammer mittels Unterdruck zurückgezogen. Von der Unterseite der Auffüllkammer des bekannten Behälters führt eine Leitung zu einer Saugpumpe, die die angesaugte Kühlflüssigkeit zurück in den Kühlkreislauf fördert. Durch die Aufteilung des bekannten Behälters in Auffüllkammer und Ausdehnungskammer wird erreicht, daß bei einem hohen Kühlflüssigkeitsstand im Auffüllbehälter die Möglichkeit von Kavitationserscheinungen der Kühlflüssigkeit in der zur Pumpe führenden Leitung, also die Möglichkeit des Auftretens von Dampfblasen aufgrund des von der Pumpe erzeugten Unterdrucks verringert wird. Sinkt jedoch der Kühlflüssigkeitsstand in der Auffüllkammer aufgrund eines Verlustes von Kühlflüssigkeit auf einen minimalen Stand, so erhöht sich aufgrund der reduzierten geodätischen Höhe dadurch die Gefahr von Kavitationserscheinungen in der zur Pumpe führenden Leitung.

Aufgabe der Erfindung ist es, einen Ausgleichsbehälter für Kühlflüssigkeit der eingangs genannten Art so auszubilden, daß in jedem Betriebszustand, also auch bei Kühlmittelverlust, eine Schädigung der zu kühlenden Bauteile weitestgehend ausgeschlossen ist. Diese Aufgabe wird dadurch gelöst, daß die Ausdehnungskammer im wesentlichen unterhalb der Auffüllkammer angeordnet ist.

Durch diese Anordnung wird erreicht, daß selbst bei einem Kühlflüssigkeitsverlust, der ein Absinken des Kühlmittelstands in der Auffüllkammer zur Folge hat, immer noch bis zur Höhe der unter der Auffüllkammer liegenden Ausdehnungskammer Kühlflüssigkeit über der zur Pumpe führenden Leitung vorhanden ist und somit aufgrund der immer noch relativ hohen geodätischen Höhe Kavitationserscheinungen in der Leitung vermindert.

Bei einer zweckmäßigen Ausgestaltung der Erfindung ist die Verbindungsleitung an der Verbindungsstelle zum oberen Bereich der Auffüllkammer zu einem Luftraum ausgebildet, dessen höchster Punkt über den höchsten Punkt der Auffüllkammer liegt. Weiter ist es möglich, die Verbindungsleitung an der Verbindungsstelle zum unteren Bereich der Ausdehnungskammer zu einem Sammelraum auszuformen, dessen tiefster Punkt unter dem tiefsten Punkt der Ausdehnungskammer liegt. Durch diese Maßnahmen wird erreicht, daß selbst bei einer vollständig mit Kühlflüssigkeit gefüllten Auffüllkammer der Luftraum nicht mit Flüssigkeit gefüllt ist und daher eine Gasabscheidung aus der Kühlflüssigkeit der Ausgleichskammer in diesen Luftraum möglich ist. Durch den Sammelraum an der Verbindungsstelle zur Ausdehnungskammer wird ermöglicht, daß sämtliche Kühlflüssigkeit aus der Ausdehnungskammer in die Auffüllkammer mittels Unterdruck zurückgesaugt werden kann.

Bei einer weiteren vorteilhaften Ausgestaltung der Erfindung befindet sich an der Oberseite des Behälters ein Ventilstutzen, der mit Hilfe eines Kanals mit der Ausdehnungskammer verbunden ist und der mittels eines als Überdruckventil ausgebildeten Ventildeckes verschließbar ist. Steigt der Druck in der Ausdehnungskammer über einen bestimmten Wert, so öffnet das Überdruckventil und begrenzt aufgrund des Ausströmens von Gas den Druck im gesamten Kühlkreislauf.

Eine zweckmäßige Weiterbildung der Erfindung sieht einen Absaugstutzen vor, der sich an der Unterseite des Behälters befindet und der über eine Verbindung, insbesondere einer mittels einer Schräge ausgebildeten Vertiefung an die Auffüllkammer angeschlossen ist. Durch diesen Absaugstutzen wird Kühlflüssigkeit aus der Auffüllkammer abgeleitet.

Besonders vorteilhaft ist es, die Trennwand zwischen der Auffüllkammer und der Ausdehnungskammer im wesentlichen horizontal auszubilden. Ebenfalls zweckmäßig ist es, die Verbindungsleitung an einer Behälterwand anzubringen. Durch diese Maßnahmen ist es möglich, bei einer vertikalen Teilung des gesamten Behälters in zwei Schalen, diese beiden Teile mit Hilfe eines Spritzverfahrens aus Kunststoff herzustellen und mittels entsprechender Verbindungsmethoden zusammenzufügen. Die entstehende Teilungsfuge schneidet dann die Verbindungsleitung, wodurch ein einfaches Ausformen derselben möglich ist.

Weitere Merkmale und Vorteile der Erfindung ergeben sich aus den Unteransprüchen sowie aus der nachfolgenden Beschreibung zur Zeichnung, in der ein bevorzugtes Ausführungsbeispiel dargestellt ist. Es zeigen:
- Fig. 1: eine teilweise geschnittene Seitenansicht eines erfindungsgemäßen Ausgleichsbehälters,
- Fig. 2: eine teilweise geschnittene Draufsicht auf den Ausgleichsbehälter gemäß der Fig. 1 und
- Fig. 3: eine Ansicht der Schmalseite des Ausgleichsbehälters gemäß den Fig. 1 und 2.

Es ist bekannt, einen Ausgleichsbehälter parallel zum eigentlichen Kühlkreislauf mit dem Wärmetauscher und der Brennkraftmaschine zu verbinden. Dieser Behälter hat die Aufgabe, aufgrund von Erwärmung auftretende Ausdehnungen der Kühlflüssigkeit aufzufangen. Außerdem wird durch eine geringere Umlaufgeschwindigkeit der Kühlflüssigkeit im Ausgleichsbehälter eine Gasabscheidung ermöglicht, so daß eventuell im Kühlkreislauf entstandene Gasblasen im Ausgleichsbehälter wieder ausgeschieden werden. Der Ausgleichsbehälter ist im Kraftfahrzeug bezüglich seiner Höhe über dem Wärmetauscher und der Brennkraftmaschine angeordnet, damit bei einem Verlust von Kühlflüssigkeit zuerst der Kühlmittelstand im Ausgleichsbehälter sinkt, ohne den Kühlflüssigkeitsstand im Wärmetauscher zu verändern. Zur Vermeidung von Kavitationserscheinungen, die bei Ansaugen von Kühlflüssigkeit aus dem Ausgleichsbehälter in die Brennkraftmaschine des Kraftfahrzeugs entstehen können, ist es weiterhin wichtig, daß der Kühlflüssigkeitsstand im Ausgleichsbehälter möglichst hoch ist, um dadurch den Saug-Unterdruck zu erniedrigen. Schließlich muß bei der Ausgestaltung eines Ausgleichsbehälters für Kühlflüssigkeit insbesondere im Zusammenhang mit einem Kraftfahrzeug noch beachtet werden, daß im Motorraum des Kraftfahrzeugs meist wenig Bauraum vorhanden ist und daher nicht beliebige Ausgestaltungen des Behälters möglich sind.

Der in der Fig. l gezeigte Ausgleichsbehälter für Kühlflüssigkeit besteht hauptsächlich aus einer Flüssigkeits- bzw. Auffüllkammer 10 und einer Luft- bzw. Ausdehnungskammer 11. Beide Kammern 10 und 11 sind durch eine horizontale Trennwand 12 voneinander abgetrennt und liegen übereinander. Ein oberer Bereich 35 der Auffüllkammer 10 ist über eine Verbindungsleitung 13 mit einem unteren Bereich 36 der Ausdehnungskammer 11 verbunden. Die Verbindungsleitung 13 weist an der Verbindungsstelle mit dem oberen Bereich 35 der Auffüllkammer 10 einen Luftraum 37 auf, dessen höchster Punkt über dem höchsten Punkt der Auffüllkammer 10 liegt. Des weiteren befindet sich an der Verbindungsstelle der Verbindungsleitung 13 mit dem unteren Bereich 36 der Ausdehnungskammer 11 ein Sammelraum 38, dessen tiefster Punkt unter dem tiefsten Punkt der Ausdehnungskammer 11 liegt. An der Oberseite der Auffüllkammer und damit an der Oberseite 41 des Ausgleichsbehälters ist ein Einfüllstutzen 15 mit einer Einfüllbegrenzung 15' angebracht, der mit Hilfe eines Einfülldeckels 16 verschließbar ist. Ebenfalls an der Oberseite 41 des Ausgleichsbehälters ist ein Ventilstutzen 18 angeformt, der mittels eines Ventildeckels 19 verschließbar ist. Der Ventilstutzen 18 ist mit Hilfe eines Kanals 21 mit dem oberen Bereich der Ausdehnungskammer 11 verbunden. Der Ventildeckel 19 enthält ein Überdruckventil, so daß nach dem Überschreiten eines bestimmten Drucks in der Ausdehnungskammer 11 dieses Überdruckventil öffnet und den Kanal 21 mit einer Überströmleitung 20 verbindet. Im oberen Bereich 35 der Auffüllkammer 10 befinden sich zwei Zulaufstutzen 25, durch die Kühlflüssigkeit der Auffüllkammer zugeführt wird. An der Unterseite der Ausdehnungskammer 11 und damit an der Unterseite 42 des Ausgleichsbehälters ist ein tiefgelegter Absaugstutzen 26 für die Auffüllkammer 10 angeordnet. Die Auffüllkammer 10 ist im Bereich des Absaugstutzens 26 mit Hilfe einer Schräge 28, die von der Trennwand 12 zum Boden 42 des Ausgleichsbehälters verläuft zu einer Vertiefung 27 erweitert, die zu dem im Boden 42 angeordneten Absaugstutzen führt.

Die in der Fig. 2 dargestellte Draufsicht auf den Ausgleichsbehälter der Fig. 1 zeigt die Position des Einfülldeckels 16, des Ventildeckels 19, des Absaugstutzens 26, der Zulaufstutzen 25 sowie die aufgeschnittene Auffüllkammer 10 und Verbindungsleitung 13. Die Verbindungsleitung 13 befindet sich an einer Außenwand 40, und zwar an einer Schmalseite des Ausgleichsbehälters und hat einen rechteckigen Querschnitt. Schließlich ist in der Fig. 2 eine Teilungsfuge 30 zu erkennen, in der eine erste Schale 45 und eine zweite Schale 46 des Ausgleichsbehälters verbunden sind. Diese Teilungsfuge 30 teilt auch die Verbindungsleitung 13, die dadurch zusammen mit den zugehörigen Schalen leicht ausformbar ist. Es sei noch darauf hingewiesen, daß der Schnittbereich der Verbindungsleitung 13 der Fig. 1 dem Schnitt A der Fig. 2, der Schnittbereich des Kanals 21 der Fig. 1 dem Schnitt B der Fig. 2 und der Schnittbereich der Verbindungsleitung 13 der Fig. 2 dem Schnitt C der Fig. 1 entspricht.

In der Fig. 3 ist die Schmalseite des Ausgleichsbehälters der Fig. 1 und 2 gezeigt. Aus dieser Figur ist zu entnehmen, daß die Teilungsfuge 30 parallel zur Verbindungsleitung 13 verläuft, während die Trennwand 12 im rechten Winkel zu dieser Verbindungsleitung 13 steht und damit horizontal angeordnet ist. Ebenfalls sind die beiden Zulaufstutzen 25 in einer horizontalen Lage angebracht, während der Einfüllstutzen 15, der Ventilstutzen 18 und der Absaugstutzen 26 im wesentlichen senkrecht ausgebildet sind.

Wird der beschriebene Ausgleichsbehälter in ein Kraftfahrzeug eingebaut, so werden die Zulaufstutzen 25 mit der höchsten Stelle des Wärmetauschers und/oder der höchsten Stelle des Kühlmantels der Brennkraftmaschine verbunden und bilden damit eine Entlüftung für den Wärmetauscher und die Brennkraftmaschine. Gleichzeitig ist der Absaugstutzen 26 über eine Leitung an eine Pumpe angeschlossen, die Kühlflüssigkeit aus dem Ausgleichsbehälter ansaugt und in den normalen Kühlkreislauf einspeist, der aus dem Wärmetauscher, einer Pumpe und dem Kühlmantel der Brennkraftmaschine besteht. Der Ausgleichsbehälter ist derart in das Kraftfahrzeug eingebaut, daß der Einfüllstutzen 15 und der Ventilstutzen 18 von oben zugänglich sind und sich der gesamte Behälter in einer horizontalen Lage befindet. Über den Einfüllstutzen 15 wird Kühlflüssigkeit bis zur Einfüllbegrenzung in die Auffüllkammer 10 des Ausgleichsbehälters eingefüllt, so daß ein ausreichender Luftraum in der Auffüllkammer zur Aufnahme des durch Erwärmung bei normaler Betriebstemperatur entstehenden Ausdehnungsvolumens der Kühlflüssigkeit verbleibt. Im Normalfall wird sich also der anfängliche Kühlflüssigkeitsstand durch Erwärmung und Ausdehnung erhöhen, jedoch keine Kühlflüssigkeit über die Verbindungsleitung 13 in die Ausdehnungskammer 11 überlaufen.

Unter extremen Betriebsbedingungen, zum Beispiel bei sehr hohen Betriebstemperaturen der Brennkraftmaschine oder auch nach dem Abschalten der heißen Brennkraftmaschine, erhitzt sich aufgrund der nicht ausreichenden oder nicht vorhandenen Kühlung die Kühlflüssigkeit derart stark, daß durch die dadurch bewirkte Ausdehnung die Kühlflüssigkeit über die Verbindungsleitung 13 von der Auffüllkammer 10 in die Ausdehnungskammer 11 überläuft. Da die Ausdehnungskammer 11 durch den Ventildeckel 19 dicht abgeschlossen ist, erhöht sich der Druck in der Ausdehnungskammer 11, so daß nach einem Wiederabkühlen der Kühlflüssigkeit aufgrund des Überdrucks in der Ausdehnungskammer und des entstehenden Unterdrucks in der Auffüllkammer 10 die Kühlflüssigkeit aus der Ausdehnungskammer 11 in die Auffüllkammer 10 über die Verbindungsleitung 13 zurückgesaugt wird. Zu diesem Zweck ist der Sammelraum 38 vorgesehen, in dem sich die in der Ausdehnungskammer 11 vorhandene Kühlflüssigkeit sammeln kann. Analog dazu verbleibt im Luftraum 37 auch dann eine gewisse Restluftmenge, wenn die gesamte Auffüllkammer 10 wieder mit Kühlflüssigkeit gefüllt ist. Dadurch ist es möglich, daß eventuelle Gasblasen aus der Kühlflüssigkeit 10 aufsteigen und in den Luftraum 37 ausgeschieden werden können.

Übersteigt der Druck in der Ausdehnungskammer 11 einen vorbestimmten Wert, so öffnet das im Ventildeckel 19 befindliche Überdruckventil, so daß Gas oder Flüssigkeit über die Überströmleitung 20 ausströmen kann und dadurch sich der Druck wieder verringert. Dabei ist es möglich, das genannte Überdruckventil mit einem Unterdruckventil zu kombinieren, so daß bei einem in der Ausdehnungskammer 11 entstehenden Unterdruck, der zum Beispiel beim Erkalten der Kühlflüssigkeit entstehen kann, Luft in die Ausdehnungskammer 11 eingelassen wird und dadurch ein Druckausgleich stattfindet.

Durch die mit dem Absaugstutzen 26 verbundene Pumpe, die Kühlflüssigkeit aus dem Ausgleichsbehälter ansaugt, besteht die Gefahr, daß in der Verbindungsleitung vom Ausgleichsbehälter zur Pumpe Kavitationserscheinungen auftreten, sich also durch ein Aufreißen des Flüssigkeitsstromes Blasen bilden. Zur Vermeidung von Kavitationserscheinungen in der Verbindungsleitung vom Absaugstutzen 26 zur Pumpe ist es erforderlich, in jedem Betriebszustand einen bestimmten Kühlflüssigkeitsstand über dem Absaugstutzen 26 zu gewährleisten. Durch die Anordnung der Auffüllkammer 10 über der Ausdehnungskammer 11, also dadurch, daß sich die Kühlflüssigkeit immer im oberen Bereich des Ausgleichsbehälters befindet, ist gewährleistet, daß der Flüssigkeitsstand normalerweise sich ausreichend hoch über dem Absaugstutzen 26 befindet. Selbst wenn aufgrund eines Verlustes von Kühlflüssigkeit der Kühlmittelstand in der Auffüllkammer 10 sinkt, ist der Kühlmittelstand noch so lange ausreichend hoch, wie die Vertiefung 27 mit Kühlflüssigkeit gefüllt ist. Erst wenn auch die Vertiefung 27 keine Kühlflüssigkeit mehr enthält, also sich im gesamten Ausgleichsbehälter kein Kühlmittel mehr befindet, besteht die Gefahr einer Blasenbildung in der Kühlflüssigkeit und damit einer Verminderung der Kühlleistung.

Im Vergleich zu dem eingangs beschriebenen bekannten Ausgleichsbehälter, der eine senkrechte Trennwand von Auffüllkammer und Ausdehnungskammer aufweist, ergibt sich mit einem erfindungsgemäßen Ausgleichsbehälter, wie er zum Beispiel in den Fig. 1 bis 3 dargestellt ist, eine wesentliche Verminderung der Gefahr von Kavitationserscheinungen. Dies wird hauptsächlich dadurch erreicht, daß bei einem erfindungsgemäßen Ausgleichsbehälter die Höhe der Ausdehnungskammer 11 im Prinzip immer zur effektiven Höhe des Flüssigkeitsstands in der Auffüllkammer 10 über dem Absaugstutzen 11 hinzu gezählt werden kann. Weiter haben bei einem erfindungsgemäßen Ausgleichsbehälter auch Änderungen der Menge der Kühlflüssigkeit zum Beispiel infolge von Kühlflüssigkeitsverlusten aufgrund der im wesentlichen flachen Bauform des Ausgleichsbehälters nur geringfügige Auswirkungen auf den Füllstand in der Auffüllkammer 10 des Behälters. Schließlich ist diese flache Bauform des Ausgleichsbehälters, die durch die Anordnung der Auffüllkammer 10 über der Ausdehnungskammer 11 erreicht wird, auch für einen Einbau des Ausgleichsbehälters in den Motorraum eines Kraftfahrzeugs vorteilhaft.

## Patentansprüche

1. Einstückiger Ausgleichsbehälter eines Kühlflüssigkeitskreislaufes eines Verbrennungsmotors mit einer Auffüllkammer (10) zur Aufnahme von Kühlflüssigkeit, einer mittels einer Trennwand (12) davon abgetrennten Ausdehnungskammer (11) und einer Verbindungsleitung (13), die einen oberen Bereich der Auffüllkammer (10) mit einem unteren Bereich der Ausdehnungskammer (11) verbindet, dadurch gekennzeichnet, daß die Ausdehnungskammer (11) im wesentlichen unterhalb der Auffüllkammer (10) angeordnet ist.

2. Ausgleichsbehälter nach Anspruch 1, dadurch gekennzeichnet, daß die Trennwand (12) zwischen der Auffüllkammer (10) und der Ausdehnungskammer (11) im wesentlichen einen horizontalen Verlauf aufweist.

3. Ausgleichsbehälter nach Anspruch 1 oder Anspruch 2, dadurch gekennzeichnet, daß die Verbindungsleitung (13) an der Verbindungsstelle zum oberen Bereich (35) der Auffüllkammer (10) zu einem Luftraum (37) ausgebildet ist, dessen höchster Punkt über dem höchsten Punkt der Ausgleichskammer (10) liegt.

4. Ausgleichsbehälter nach einem der Ansprüche 1 bis 3, dadurch gekennzeichnet, daß die Verbindungsleitung (13 ) an der Verbindungsstelle zum unteren Bereich (36) der Ausdehnungskammer (11) zu einem Sammelraum (38) ausgeformt ist, dessen tiefster Punkt unter dem tiefsten Punkt der Ausdehnungskammer (11) liegt.

5. Ausgleichsbehälter nach einem der Ansprüch 1 bis 4, dadurch gekennzeichnet, daß die Verbindungsleitung (13) an eine Behälterwand (40) angeformt ist.

6. Ausgleichsbehälter nach einem der Ansprüche 1 bis 5, dadurch gekennzeichnet, daß ein Einfüllstutzen (15) an der Oberseite (41) der Auffüllkammer (10) angebracht und mittels eines Einfülldeckels (16) verschließbar ist.

7. Ausgleichsbehälter nach einem der Ansprüche 1 bis 6, dadurch gekennzeichnet, daß ein Ventilstutzen (18) mit der Ausdehnungskammer (11) verbunden und mittels eines als Überdruckventil ausgebildeten Ventildeckels (19) verschließbar ist.

8. Ausgleichsbehälter nach Anspruch 7, dadurch gekennzeichnet, daß der Ventilstutzen (18) sich an der Oberseite (41) der Auffüllkammer (10) befindet und mit Hilfe eines Kanals (21) an die Ausdehnungskammer (11) angeschlossen ist.

9. Ausgleichsbehälter nach einem der Ansprüche 1 bis 8, dadurch gekennzeichnet, daß im oberen Bereich (35) der Auffüllkammer (10) wenigstens ein Zulaufanschluß (25) für Kühlflüssigkeit angebracht ist.

10. Ausgleichsbehälter nach einem der Ansprüche 1 bis 9, dadurch gekennzeichnet, daß ein Absauganschluß (26) für Kühlflüssigkeit vorgesehen ist, der sich an der Unterseite (42) der Ausdehnungskammer (11) befindet und über eine Vertiefung (27) an die Auffüllkammer (10) angeschlossen ist.

11. Ausgleichsbehälter nach Anspruch 10, dadurch gekennzeichnet, daß die Vertiefung (27) mit Hilfe wenigstens einer Schräge (28) ausgebildet ist, die von der Trennwand (12) zur Unterseite (42) der Ausdehnungskammer (11) verläuft.

12. Ausgleichsbehälter nach Anspruch 10 oder 11, dadurch gekennzeichnet, daß der Absauganschluß (26) sich am Rand des Behälters befindet.

13. Ausgleichsbehälter nach einem der Ansprüche 1 bis 12, dadurch gekennzeichnet, daß der Behälter aus zwei Schalen mit einer vertikalen, durch die Verbindungsleitung (13) laufenden Teilungsfuge (30) zusammengesetzt ist.

14. Ausgleichsbehälter nach einem der Ansprüche 1 bis 13, dadurch gekennzeichnet, daß die Schalen als Spritzgußteil aus Kunststoff hergestellt und im Bereich der Teilungsfuge miteinander verschweißt sind.

## Claims

1. A one-piece compensator tank of a coolant circuit of an internal combustion engine with a filling chamber (10) to receive coolant, an expansion chamber (11) separated therefrom by a partition (12) and with a connecting line (13) which connects an upper zone of the filling chamber (10) with a loner zone of the expansion chamber (11), characterised in that the expansion chamber (11) is disposed substantially underneath the filling chamber (10).

2. A compensator tank according to Claim 1, characterised in that the partition (12) extends substantially horizontally between the filling chamber (10) and the expansion chamber (11).

3. A compensator tank according to Claim 1 or Claim 2, characterised in that the connecting line (13) is constructed at the junction with the upper zone (35) of the filling chamber (10) with an air space (37), the highest point of which is above the highest point of the compensating (sic!) chamber (10).

4. A compensator tank according to one of Claims 1 to 3, characterised in that the connecting line (13) is formed at the junction with the lower zone (36) of the expansion chamber (11) to form a collecting space (38), the lowest point of which is below the lowest point of the expansion chamber (11).

5. A compensator tank according to one of Claims 1 to 4, characterised in that the connecting line (13) is integrally moulded on a tank wall (40).

6. A compensator tank according to one of Claims 1 to 5, characterised in that a filling nozzle (15) is provided on the top (41) of the filling chamber (10) and can be closed off by means of a filling cap (16).

7. A compensator tank according to one of Claims 1 to 6, characterised in that a valve socket (18) is connected to the expansion chamber (11) and can be closed off by means of a valve cap (19) constructed as a pressure relief valve.

8. A compensator tank according to Claim 7, characterised in that the valve socket (18) is disposed on the top (41) of the filling chamber (10) and is connected to the expansion chamber (11) by a passage (21).

9. A compensator tank according to one of Claims 1 to 8, characterised in that in the upper zone (35) of the filling chamber (10) there is at least one feed connection (25) for coolant.

10. A compensator tank according to one of Claims 1 to 9, characterised in that an extraction connection (26) for coolant is provided and is disposed on the underside (42) of the expansion chamber (11) being connected to the filling chamber (10) via a depression (27).

11. A compensator tank according to Claim 10, characterised in that the depression (27) is constructed with the aid of at least one oblique member (20) which extends from the partition (12) to the underside (42) of the expansion chamber (11).

12. A compensator tank according to Claim 10 or 11, characterised in that the extraction connector (26) is disposed at the edge of the container.

13. A compensator tank according to one of Claims 1 to 12, characterised in that the tank is composed of two shells with a vertical separating joint (30) extending through the connecting line (13).

14. A compensator tank according to one of Claims 1 to 13, characterised in that the shells are injection moulded from synthetic plastics material and are welded to each other in the region of the separating joint.

## Revendications

1. Réservoir de compensation en une pièce d'un circuit de liquide de refroidissement d'un moteur à combustion, avec une chambre de remplissage (10) pour recevoir du liquide de refroidissement, une chambre d'expansion (11) séparée de la précédente par une paroi séparatrice (12), et une conduite de liaison (13) qui relie une région supérieure de la chambre de remplissage (10) à une région inférieure de la chambre d'expansion (11), caractérisé en ce que la chambre d'expansion (11) est disposé essentiellement en dessous de la chambre de remplissage (10).

2. Réservoir de compensation selon la revendication 1, caractérisé en ce que la paroi séparatrice (12) entre la chambre de remplissage (10) et la chambre d'expansion (11) présente une allure essentiellement horizontale.

3. Réservoir de compensation selon la revendication 1 ou 2, caractérisé en ce que la conduite de liaison (13) forme, au point de jonction avec la région supérieure (35) de la chambre de remplissage (10), un espace d'air (37) dont le point le plus haut se trouve audessus du point le plus haut de la chambre de remplissage (10).

4. Réservoir de compensation selon l'une des revendications 1 à, 3, caractérisé en ce que la conduite de liaison (13) forme, au point de jonction avec la région inférieure (36) de la chambre d'expansion (11), un espace collecteur (38) dont le point le plus bas se trouve en dessous du point le plus bas de la chambre d'expansion (11).

5. Réservoir de compensation selon l'une des revendications 1 à 4, caractérisé en ce que la conduite de liaison (13) est formée sur une paroi (40) du réservoir.

6. Réservoir de compensation selon l'une des revendications 1 à 5, caractérisé en ce qu'une tubulure de remplissage (15) est montée sur le dessus (41) de la chambre de remplissage (10), et peut être fermée par un couvercle de remplissage (16).

7. Réservoir de compensation selon l'une des revendications 1 à 6, caractérisé en ce qu'un raccord de soupape (18) est relié à la chambre d'expansion (11), et peut être fermé par un couvercle de soupape (19) réalisé sous la forme d'une soupape de surpression.

8. Réservoir de compensation selon la revendication 7, caractérisé en ce que le raccord de soupape (18) se trouve sur le dessus (41) de la chambre de remplissage (10), et est raccordé à la chambre d'expansion (11) par un canal (21).

9. Réservoir de compensation selon l'une des revendications 1 à 8, caractérisé en ce qu'au moins un branchement d'arrivée (25) de liquide de refroidissement est monté dans la région supérieure (35) de la chambre de remplissage (10).

10. Réservoir de compensation selon l'une des revendications 1 à 9, caractérisé en ce qu'il est' prévu un branchement d'aspiration (26) de liquide de refroidissement, qui se trouve sur le dessous (42) de la chambre d'expansion (11) et qui est relié à la chambre de remplissage (10) par un renfoncement (27).

11. Réservoir de compensation selon la revendication 10, caractérisé en ce que le renfoncement (27) est configuré à l'aide d'au moins un biais (28) qui s'étend depuis la paroi séparatrice (12) jusqu'au dessous (42) de la chambre d'expansion (11).

12. Réservoir de compensation selon la revendication 10 ou 11, caractérisé en ce que le branchement d'aspiration (26) se trouve sur le bord du réservoir.

13. Réservoir de compensation selon l'une des revendications 1 à 12, caractérisé en ce que le réservoir est constitué de deux coques, avec un joint de séparation (30) vertical, passant par la conduite de liaison (13).

14. Réservoir de compensation selon l'une des revendications 1 à 13, caractérisé en ce que les coques sont réalisées sous forme de pièces en matière plastique moulée par injection, qui sont soudées l'une à l'autre dans la région du joint de séparation.
